# FASCICULE DE BREVET EUROPEEN

(11) **EP 1 232 798 B1**
(45) Date de publication et mention de la délivrance du brevet: **16.08.2006**
(21) Numéro de dépôt: 02290147.4
(22) Date de dépôt: 21.01.2002
(51) Int. Cl.: B05B 11/04, B65B 3/02

(54) **Dispositif de pulvérisation du type échantillon**
Sprühvorrichtung für Probenmengen
Spray device for samples

(30) Priorité: 16.02.2001 FR 0102164
(43) Date de publication de la demande: 21.08.2002
(73) Titulaire: L'ORÉAL, 75008 Paris (FR)
(72) Inventeur: Duqueroie, Florent, 75017 Paris (FR); Bethune, Alain, 91600 Savigny (FR)
(74) Mandataire: Boulard, Denis

(56) Documents cités:
- US-A- 2 080 864

## Description

La présente invention a trait à un dispositif de conditionnement et de distribution sous forme pulvérisée d'un produit fluide. Plus particulièrement, l'invention concerne un pulvérisateur miniature, de préférence jetable, adapté au conditionnement sous forme d'un échantillon de produits cosmétiques, notamment de parfums. Le produit est de préférence liquide, mais peut être également sous forme d'une poudre à faible granulométrie.

Des distributeurs de ce type sont décrits notamment dans les demandes de brevet FR-A-2 778 639, EP-A-0 761 314, FR-A-2 443 980, ou dans les brevets US-A-3 897 005, ou US-A-3 412 907. Tous ces dispositifs souffrent principalement d'au moins un handicap, lié soit à leur coût de fabrication, soit à leur facilité d'utilisation, soit à la qualité du spray qu'ils sont capables de générer.

En effet, les échantillons n'étant généralement pas destinés à la vente, leur coût de fabrication doit être aussi faible que possible. Il est donc important d'avoir des dispositifs dont les pièces soient aisément réalisables en grande série et dont le montage puisse être effectué de manière simple. En outre, ils doivent être en mesure de générer un spray dont la qualité soit aussi bonne que possible, et dont les caractéristiques soient aussi constantes que possible.

Une solution pour réaliser de tels conditionnements à un coût aussi faible que possible consisterait à réaliser le récipient sous forme d'une dosette du type de ce qui est utilisé couramment pour le conditionnement de certains sérums physiologiques, collyres ou produits démaquillants. Une telle dosette est réalisée en une seule pièce avec un orifice de pulvérisation dont l'ouverture est provoquée par arrachage d'un embout, notamment par une torsion de l'embout autour de l'axe de l'orifice. Le remplissage d'un tel dispositif peut se faire via le fond ouvert du récipient. Ce dernier est ensuite refermé notamment par soudage, à la manière d'un tube.

Une telle solution souffre toutefois deux inconvénients majeurs. Le premier tient au fait qu'à l'ouverture, l'orifice qui résulte de l'arrachage de l'embout par torsion est de forme et de dimensions imprécises. Il en résulte que le spray pouvant être obtenu au travers d'un tel orifice, lorsque l'on presse les parois compressibles du récipient, présente des caractéristiques variant fortement d'un dispositif à l'autre. Souvent même, la section de l'orifice est telle, qu'il n'est pas possible de générer un spray. Le produit ne peut que s'écouler sous forme de gouttes plus ou moins grosses ou d'un filet continu.

En outre, l'opération de soudage, après remplissage du récipient, notamment lorsqu'il s'agit d'un produit fortement volatile tel qu'un parfum, n'est pas sans poser de problème. Sous l'effet de la chaleur, le produit risque de s'évaporer, de se détériorer, voire de s'enflammer.

Ce même problème existe également dans une configuration telle que décrite dans le document US 2 080 864. Ce dernier décrit un dispositif pour pulvériser un insecticide, réalisé sous forme d'un sachet pyramidale à l'intérieur duquel s'étend un tube en communication avec le récipient via des ouvertures latérales. Une extrémité du tube débouche en regard d'un orifice de pulvérisation du sachet. L'autre extrémité est fermée et est solidaire, via un ressort, d'un élément destiné à former un fond rapporté du sachet de manière à en obturer l'extrémité opposée à l'orifice de pulvérisation. Ainsi, ce n'est que lors de la fermeture de l'ouverture opposée à l'orifice de pulvérisation que l'élément solidaire du tube isole le produit de ladite ouverture. Une telle configuration exclue de ce fait toute opération de fermeture impliquant un apport de chaleur, pour les raisons discutées dans le paragraphe précédent.

Aussi, est-ce un des objets de l'invention que de réaliser un tel dispositif de pulvérisation, résolvant en tout ou partie les problèmes discutés ci-avant en référence aux dispositifs conventionnels.

C'est en particulier un objet de l'invention que de réaliser un tel dispositif qui soit facile à produire en grande série, avec un coût de revient aussi faible que possible.

C'est un autre objet de l'invention que de fournir un tel dispositif qui permette de générer un spray de qualité à la fois satisfaisante, et reproductible d'un dispositif à l'autre.

C'est encore un autre objet que de fournir un dispositif dont l'orifice de remplissage peut être obturé à chaud, sans risque de générer une évaporation sensible du produit, une détérioration de ce dernier, voire, une inflammation du produit.

D'autres objets encore apparaîtront dans la description détaillée qui suit.

Selon l'invention, ces objets sont atteints en réalisant un dispositif de pulvérisation d'un produit fluide comprenant un récipient à parois compressibles, dont une première extrémité délimite une première ouverture, obturée après remplissage du produit, et dont une seconde extrémité est fermée et est apte, préalablement à la première utilisation du dispositif, à être ouverte de manière à dégager une seconde ouverture au travers de laquelle le produit peut être distribué, le dispositif comprenant en outre un insert disposé à l'intérieur du récipient, ledit insert délimitant un orifice de pulvérisation en communication avec le produit et disposé en regard de la seconde ouverture, l'insert étant configuré de manière à isoler le produit de la première ouverture préalablement à l'obturation de cette dernière.

Ainsi, selon un mode de réalisation préférentiel de l'invention, la portion de l'insert destinée à isoler le produit de la première ouverture se trouve à distance axiale non nulle de ladite première ouverture, permettant ainsi d'abord d'isoler le produit de l'ouverture, puis d'obturer cette dernière. Tel n'est pas le cas si la portion destinée à isoler le produit de l'ouverture, sert en outre à l'obturation de ladite ouverture.

Avec un seul élément, on réalise à la fois l'orifice de pulvérisation, dont les dimensions peuvent être choisies de manière aussi précise que possible. De ce fait, la qualité du spray est conforme à ce qui est désiré, et constante d'un dispositif à l'autre. En outre, préalablement à l'opération de fermeture, on réalise l'isolation entre le produit et l'orifice de remplissage, ce qui permet, le cas échéant, d'en assurer la fermeture à chaud, sans risquer d'évaporation ou de détérioration du produit.

Enfin, une telle configuration permet de réaliser le récipient en une seule et même pièce, y compris l'élément de fermeture de l'orifice de distribution. Le coût de fabrication s'en trouve diminué. L'étanchéité à la fermeture est optimale.

De préférence, et contrairement à la configuration décrite dans le document US 2 080 864 mentionné ci-avant, après obturation de la première ouverture, l'orifice de pulvérisation est à position axiale fixe à l'intérieur du récipient. On obtient ainsi une bien meilleure précision dans la pulvérisation du produit. En outre, le montage de l'ensemble s'en trouve simplifié dans une large mesure. Le coût de revient s'en trouve également réduit de manière substantielle.

De préférence, la première extrémité du récipient est située à l'opposé de la seconde, suivant un axe longitudinal X du dispositif. Cet alignement de l'insert selon l'axe X du dispositif facilite dans une large mesure le montage et le remplissage du dispositif selon l'invention.

Selon un mode de réalisation préférentiel, l'insert forme un volume intérieur en communication avec ledit orifice de pulvérisation, un volume extérieur, en communication avec le volume intérieur, étant délimité entre l'insert et le récipient.

A cet effet, ledit insert peut être configuré sous forme d'un élément tubulaire dont une première extrémité est fermée et dont une seconde extrémité, opposée à la première, est traversée par ledit orifice de pulvérisation, au moins une fenêtre étant ménagée dans une paroi latérale dudit élément tubulaire de manière à assurer la communication entre le volume intérieur et le volume extérieur. La fenêtre peut être disposée aussi près que possible de l'orifice de pulvérisation de manière à assurer une vidange aussi complète que possible du récipient.

De préférence, la paroi latérale comprend deux fenêtres disposées de façon diamétralement opposée sur ladite paroi latérale.

Avantageusement, la première ouverture est délimitée par une portion tronconique du récipient à parois compressibles, et dont la section s'accroît en direction de la première ouverture. De même, ledit élément tubulaire est, de préférence, de forme tronconique au moins sur une partie de sa hauteur en engagement avec ladite portion tronconique du récipient, de manière à s'y appliquer de manière étanche. Cette configuration constitue une façon simple pour assurer l'isolation entre le produit à l'intérieur du récipient et l'ouverture à obturer après remplissage. De préférence, l'insert est de forme tronconique sur toute sa hauteur.

La première ouverture est de préférence fermée par une soudure, notamment thermique ou aux ultrasons, ou par collage. Cette technique est couramment utilisée pour la fermeture des conditionnements sous forme de tubes, tels que couramment utilisés pour le conditionnement de gels, de crèmes de soin ou de produits solaires. L'isolation réalisée par l'insert entre le produit et l'ouverture, permet, lorsque cette dernière est à obturer à chaud, réduire de manière sensible les risques d'évaporation, de détérioration, ou d'inflammation du produit.

De préférence, le récipient est obtenu de moulage, notamment par extrusion soufflage, la seconde ouverture étant obturée par une portion venue de moulage avec le récipient, et arrachable, notamment en réponse à une torsion autour de l'axe de ladite seconde ouverture. Le récipient peut être formé d'un matériau thermoplastique, notamment d'un polyéthylène basse densité.

L'insert peut également être formé d'une seule pièce obtenue par moulage, et notamment par roto moulage, d'un matériau thermoplastique, tel qu'un polyéthylène ou un polypropylène. Alternativement, l'insert peut être obtenu par assemblage de deux ou plusieurs pièces, notamment moulées de façon séparée.

Selon un mode de réalisation particulier, le récipient présente une partie de forme sensiblement sphérique entre lesdites première et second extrémités. Cette configuration contribue à créer un volume suffisant à l'intérieur du récipient, de manière à ce que ce dernier puisse contenir la quantité voulue de produit. En outre, elle favorise la pressurisation adéquate et uniforme du récipient, et la pulvérisation du produit dans de bonnes conditions.

L'orifice de pulvérisation peut être ménagé dans une paroi d'extrémité de l'insert, une surface interne de ladite paroi étant creusée d'une pluralité de canaux tourbillonnaires débouchant sur ledit orifice de pulvérisation. Des canaux de ce type sont courants dans les buses utilisées notamment dans certains dispositifs aérosols ou à pompe. Ces canaux permettent d'accélérer le produit au voisinage de l'orifice de pulvérisation, et d'améliorer la qualité du spray.

Le dispositif selon l'invention peut être utilisé pour le conditionnement et la distribution d'une dose échantillon d'un produit cosmétique, notamment d'un parfum.

Selon un autre aspect de l'invention, on réalise également un procédé de conditionnement d'un produit fluide caractérisé en ce qu'il comprend les étapes suivantes :
a) au travers d'une première ouverture délimitée par une première extrémité d'un récipient à parois compressibles, introduire le produit dans ledit récipient, une seconde extrémité du récipient étant fermée et étant apte à être ouverte préalablement à la première utilisation du dispositif de manière à dégager une seconde ouverture au travers de laquelle le produit peut être distribué ;
b) au travers de ladite première ouverture, introduire un insert délimitant un orifice de pulvérisation en communication avec le produit à l'intérieur du récipient, et disposé en regard de la seconde ouverture, ledit insert étant configuré de manière à isoler le produit de la première ouverture préalablement à l'obturation de cette dernière ; et
c) obturer ladite première ouverture de manière étanche.

L'invention consiste, mises à part les dispositions exposées ci-dessus, en un certain nombre d'autres dispositions qui seront explicitées ci-après, à propos d'exemples de réalisation non limitatifs, décrits en référence aux figures annexées, parmi lesquelles :
- la figure 1 est une vue éclatée d'un mode de réalisation du dispositif selon l'invention, avant remplissage ;
- la figure 2 est une vue en coupe du dispositif de la figure 1 ;
- les figures 3A-3C illustrent le remplissage du dispositif représenté aux figures 1 et 2 ;
- les figures 4A-4B illustrent une vue de détail d'une variante des figures 1 et 2 ; et
- la figure 5 illustre l'utilisation du dispositif représenté aux figures 1 et 2.

Les figures 1 et 2 auxquelles il est maintenant fait référence illustrent un premier mode de réalisation du dispositif 1 selon l'invention. Il comprend un récipient 2, obtenu par extrusion soufflage d'un polyéthylène basse densité. Le récipient comprend un corps sphérique 3. Le corps sphérique 3 est en communication avec une partie d'extrémité légèrement tronconique 4 se terminant par une ouverture 6, obturée par un embout 5 dont l'arrachage peut être obtenu en le tordant autour de l'axe X de la partie d'extrémité 4.

Le corps sphérique 3 est également en communication avec une seconde partie d'extrémité 7, diamétralement opposée par rapport à la portion d'extrémité 4. La portion d'extrémité 7 est également de forme tronconique et comporte un bord libre délimitant une ouverture 8.

Le dispositif 1 comprend également un insert tubulaire 10 de forme tronconique. L'extrémité 11 de plus grande section de l'insert 10 est fermée par une paroi transversale 12. L'autre extrémité 13 de l'insert 10 est fermée par une paroi transversale 14, traversée en son centre par un orifice de pulvérisation 15 dont les caractéristiques, notamment dimensionnelles, sont choisies en fonction des caractéristiques recherchées pour le spray. L'insert 10 peut également être obtenu de moulage, notamment par roto moulage, d'un matériau suffisamment souple pour être comprimé élastiquement, tel qu'un polyéthylène.

A titre indicatif, pour un parfum, le diamètre de l'orifice de pulvérisation 15 est de l'ordre de 0,5 mm.

La section du tronc de cône formé par l'insert 10 est choisie de sorte que, lorsque l'insert 10 est disposé à l'intérieur du récipient 2, comme représenté à la figure 2, l'extrémité de plus grande section 11 s'applique de manière étanche contre les parois intérieures de la portion d'extrémité 7 du récipient 2. Ainsi, l'ouverture 8 est isolée de manière sensiblement étanche du corps sphérique 3 du récipient 2. De même, l'extrémité de plus petite section 13 s'applique de manière étanche contre les parois intérieures de la portion d'extrémité 4 du récipient. Ainsi, le produit ne peut pas sortir ailleurs que par l'orifice de pulvérisation 15.

Après remplissage, comme nous le verrons plus en détail par la suite, l'ouverture 8 est obturée par soudage à chaud, le long d'une zone de soudure 16.

Deux fenêtres 17, 18, diamétralement opposées sont ménagées dans la paroi latérale 19 de l'insert 10. Elles sont disposées sensiblement à mi-hauteur axiale de l'insert et permettent la communication entre le volume 20 formé à l'intérieur de l'insert 10 et le volume 9 entourant l'insert 10.

En position montée de l'insert 10 à, l'intérieur du récipient 2, l'orifice de pulvérisation 15 est en regard de l'orifice 6 du récipient 2. Il est en communication avec le produit contenu dans le dispositif 1 via les fenêtres 17 et 18.

Les figures 3A-3C auxquelles il est maintenant fait référence illustrent les principales étapes de remplissage du dispositif 1 discuté en référence aux figures 1 et 2.

A la figure 3A, le récipient 2 est retourné tête en bas. L'ouverture 6 est obturée par l'embout arrachable 5. Le produit est introduit dans le récipient 2 via l'ouverture 8.

A la figure 3B, l'insert 10 est introduit dans le récipient 2 jusqu'à ce que la paroi d'extrémité 14 de l'insert soit en butée contre la portion de section réduite du récipient 2 délimitant l'orifice 6. Dans cette position, l'orifice de pulvérisation 15 est en regard de l'ouverture 6, et la portion d'extrémité 11 de l'insert 10 s'applique de manière étanche contre les parois intérieures de la partie tronconique 7 du récipient 2. Dans cette position également, la paroi d'extrémité 12 de l'insert 10 est à quelques millimètres du bord libre du récipient délimitant l'ouverture 8. Le produit est présent à la fois dans le volume annulaire 9 et dans le volume intérieur 20, via les fenêtres 17 et 18.

A la figure 3C, l'ouverture 8 est soudée à chaud le long d'une ligne de soudure 16. La hauteur axiale de l'insert 10 par rapport à la hauteur axiale du récipient 2 est choisie de sorte que le deux bords délimitant l'ouverture 8 puissent se souder l'un sur l'autre sur toute leur largeur, et de sorte que, dans cette position, l'insert 10 ne puisse sensiblement pas bouger axialement à l'intérieur du récipient 2.

Aux figures 4A et 4B est représenté un détail de réalisation d'une variante du mode de réalisation précédent. Selon ce mode de réalisation, la surface intérieure de la paroi 14 de l'insert 10 est creusée de trois canaux tourbillonnaires 21, 22, 23 s'étendant depuis la paroi latérale 19 de l'insert jusqu'à l'orifice de pulvérisation 15. De tels canaux permettent d'accélérer le produit au voisinage de l'orifice de pulvérisation de manière à produire un spray plus fin.

A la figure 5, est illustrée de manière schématique l'utilisation du dispositif discuté en référence aux figures 1 et 2. En pressant sur la partie sphérique 3 du récipient 2, le produit est pressurisé à l'intérieur du récipient et est forcé à sortir sous forme d'un nuage de fines gouttelettes au travers de l'orifice de pulvérisation 15 et de l'ouverture 6. En relâchant la pression sur les parois du récipient 2, ces dernières reprennent leur forme initiale, le volume de produit distribué étant compensé par un volume d'air correspondant. Lorsque tout le contenu du dispositif 2 a été pulvérisé, celui-ci peut être jeté.

Dans la description détaillée qui précède, il a été fait référence à des modes de réalisation préférés de l'invention. Il est évident que des variantes peuvent y être apportées sans s'écarter du cadre de l'invention telle que revendiquée ci-après.

## Revendications

1. Dispositif (1) de pulvérisation d'un produit fluide comprenant un récipient à parois compressibles (2), dont une première extrémité (7) délimite une première ouverture (8), obturée après remplissage du produit, et dont une seconde extrémité (4) est fermée et est apte, préalablement à la première utilisation du dispositif, à être ouverte de manière à dégager une seconde ouverture (6) au travers de laquelle le produit peut être distribué, le dispositif comprenant en outre un insert (10) disposé à l'intérieur du récipient, **caractérisé en ce que** ledit insert délimite un orifice de pulvérisation (15) en communication avec le produit et disposé en regard de la seconde ouverture (6), l'insert (10) étant configuré de manière à isoler le produit de la première ouverture (8) préalablement à l'obturation de cette dernière.

2. Dispositif (1) selon la revendication 1 **caractérisé en ce qu'**une portion (11, 12) de l'insert (10) destinée à isoler le produit de la première ouverture (8), est située à distance axiale non nulle de cette dernière préalablement à son obturation.

3. Dispositif selon la revendication 1 ou 2 **caractérisé en ce que**, après obturation de ladite première ouverture (8), l'orifice de pulvérisation (15) est à position axiale fixe à l'intérieur du récipient (2).

4. Dispositif (1) selon l'une quelconque des revendications 1 à 3 **caractérisé en ce que** la première extrémité (7) du récipient est située à l'opposé de la seconde (4), suivant un axe longitudinal (X) du dispositif.

5. Dispositif (1) selon l'une quelconque des revendications 1 à 4 **caractérisé en ce que** l'insert (10) forme un volume intérieur (20) en communication avec ledit orifice de pulvérisation (15), un volume extérieur (9), en communication avec le volume intérieur, étant délimité entre l'insert (10) et le récipient (2).

6. Dispositif (1) selon la revendication 5 **caractérisé en ce que** ledit insert (10) est configuré sous forme d'un élément tubulaire dont une première extrémité (11) est fermée et dont une seconde extrémité (13), opposée à la première, est traversée par ledit orifice de pulvérisation (15), au moins une fenêtre (17, 18) étant ménagée dans une paroi latérale (19) dudit élément tubulaire de manière à assurer la communication entre le volume intérieur (20) et le volume extérieur (9).

7. Dispositif (1) selon la revendication 6 **caractérisé en ce que** la paroi latérale (19) comprend deux fenêtres (17, 18) disposées de façon diamétralement opposée sur ladite paroi latérale.

8. Dispositif (1) selon l'une quelconque des revendications 1 à 7 **caractérisé en ce que** la première ouverture (8) est délimitée par une portion tronconique (7) du récipient (2) à parois compressibles dont la section s'accroît en direction de la première ouverture (8).

9. Dispositif (1) selon les revendications 6 et 8 **caractérisé en ce que** ledit élément tubulaire est de forme tronconique au moins sur une partie (11) de sa hauteur en engagement avec ladite portion tronconique (7) du récipient, de manière à s'y appliquer de manière étanche.

10. Dispositif (1) selon la revendication 9 **caractérisé en ce que** l'insert (10) est de forme tronconique sur toute sa hauteur.

11. Dispositif selon l'une quelconque des revendications 1 à 10 **caractérisé en ce que** la première ouverture (8) est fermée par une soudure (16), notamment thermique ou aux ultrasons, ou par collage.

12. Dispositif (1) selon l'une quelconque des revendications qui précèdent **caractérisé en ce que** le récipient (2) est obtenu de moulage, notamment par extrusion soufflage, la seconde ouverture (6) étant obturée par une portion (5) venue de moulage avec le récipient, et arrachable, notamment en réponse à une torsion autour de l'axe (X) de ladite seconde ouverture (6).

13. Dispositif (1) selon l'une quelconque des revendications 1 à 12 **caractérisé en ce que** le récipient (2) est formé d'un matériau thermoplastique, notamment un polyéthylène basse densité.

14. Dispositif (1) selon l'une quelconque des revendications qui précèdent **caractérisé en ce que** le récipient (2) présente une partie (3) de forme sensiblement sphérique entre lesdites première (7) et seconde (4) extrémités.

15. Dispositif (1) selon l'une quelconque des revendications précédentes **caractérisé en ce que** l'orifice de pulvérisation (15) est ménagé dans une paroi d'extrémité (14) de l'insert (10), une surface interne de ladite paroi (14) étant creusée d'une pluralité de canaux tourbillonnaires (21, 22, 23) débouchant sur ledit orifice de pulvérisation (15).

16. Utilisation d'un dispositif (1) selon l'une quelconque des revendications qui précèdent pour le conditionnement et la distribution d'une dose échantillon d'un produit cosmétique, notamment d'un parfum.

17. Procédé de conditionnement d'un produit fluide **caractérisé en ce qu'**il comprend les étapes suivantes :
a) au travers d'une première ouverture (8) délimitée par une première extrémité (7) d'un récipient à parois compressibles (2), introduire le produit dans ledit récipient, une seconde extrémité (4) du récipient étant fermée et étant apte à être ouverte préalablement à la première utilisation du dispositif de manière à dégager une seconde ouverture (6) au travers de laquelle le produit peut être distribué ;
b) au travers de ladite première ouverture (8), introduire un insert (10) délimitant un orifice de pulvérisation (15) en communication avec le produit à l'intérieur du récipient, et disposé en regard de la seconde ouverture (6), ledit insert (10) étant configuré de manière à isoler le produit de la première ouverture (8) préalablement à l'obturation de cette dernière ; et
c) obturer ladite première ouverture (8) de manière étanche.

## Claims

1. Device (1) for spraying a fluid product comprising a container with compressible walls (2), a first end (7) of which delimits a first opening (8) sealed after filling with product, and a second end (4) of which is closed and is capable, prior to first use of the device, of being opened so as to uncover a second opening (6) through which the product can be dispensed, the device further comprising an insert (10) arranged inside the container, **characterized in that** the said insert delimits a spray orifice (15) in communication with the product and arranged facing the second opening (6), the insert (10) being configured in such a way as to isolate the product from the first opening (8) prior to the sealing thereof.

2. Device (1) according to Claim 1, **characterized in that** a portion (11, 12) of the insert (10) which portion is intended to isolate the product from the first opening (8), lies a non-zero axial distance away from this opening prior to its being sealed.

3. Device according to Claim 1 or 2, **characterized in that** after the sealing of the said first opening (8), the spray orifice (15) is in a fixed axial position inside the container (2).

4. Device (1) according to any one of Claims 1 to 3, **characterized in that** the first end (7) of the container lies opposite the second (4) along a longitudinal axis (X) of the device.

5. Device (1) according to any one of Claims 1 to 4, **characterized in that** the insert (10) forms an inner volume (20) in communication with the said spray orifice (15), an outer volume (9), in communication with the inner volume, being delimited between the insert (10) and the container (2).

6. Device (1) according to Claim 5, **characterized in that** the said insert (10) is configured in the form of a tubular element, a first end (11) of which is closed and a second end (13), the opposite end to the first, of which has the said spray orifice (15) passing through it, at least one aperture (17, 18) being formed in a side wall (19) of the said tubular element so as to provide communication between the inner volume (20) and the outer volume (9).

7. Device (1) according to Claim 6, **characterized in that** the side wall (19) comprises two apertures (17, 18) arranged diametrically opposite each other on the said side wall.

8. Device (1) according to any one of Claims 1 to 7, **characterized in that** the first opening (8) is delimited by a frustoconical portion (7) of the compressible-wall container (2), the cross section of which increases towards the first opening (8).

9. Device (1) according to Claims 6 and 8, **characterized in that** the said tubular element is of frustoconical shape at least over part (11) of its height engaged with the said frustoconical portion (7) of the container, so as to sit in a sealed manner therein.

10. Device (1) according to Claim 9, **characterized in that** the insert (10) is of frustoconical shape over its entire height.

11. Device according to any one of Claims 1 to 10, **characterized in that** the first opening (8) is closed by a weld (16), particularly a thermal or ultrasound weld, or by bonding.

12. Device (1) according to any one of the preceding claims, **characterized in that** the container (2) is obtained by moulding, particularly by extrusion blow-moulding, the second opening (6) being sealed by a portion (5) moulded integrally with the container and which can be torn off, particularly in response to twisting about the axis (X) of the said second opening (6).

13. Device (1) according to any one of Claims 1 to 12, **characterized in that** the container (2) is made of a thermoplastic, particularly of a low-density polyethylene.

14. Device (1) according to any one of the preceding claims, **characterized in that** the container (2) has a part (3) of roughly spherical shape between the said first end (7) and the said second end (4).

15. Device (1) according to any one of the preceding claims, **characterized in that** the spray orifice (15) is formed in an end wall (14) of the insert (10), an internal surface of the said wall (14) being hollowed out by a number of swirl-inducing passages (21, 22, 23) opening onto the said spray orifice (15).

16. Use of a device (1) according to any one of the preceding claims, for packaging and dispensing a sample dose of a cosmetic product, particularly of a scent.

17. Method of packaging a fluid product, **characterized in that** it comprises the following steps:
a) through a first opening (8) delimited by a first end (7) of a container with compressible walls (2), introducing the product into the said container, a second end (4) of the container being closed and able to be opened prior to first use of the device so as to uncover a second opening (6) through which the product can be dispensed;
b) through the said first opening (8), introducing an insert (10) delimiting a spray orifice (15) in communication with the product inside the container and arranged facing the second opening (6), the said insert (10) being configured in such a way as to isolate the product from the first opening (8) prior to the sealing thereof; and
c) sealing the said first opening (8).

## Patentansprüche

1. Vorrichtung (1) zum Sprühen eines fluiden Produkts, die einen Behälter (2) mit zusammendrückbaren Wänden aufweist, von dem ein erstes Ende (7) eine erste Öffnung (8) begrenzt, die nach dem Füllen mit dem Produkt verschlossen wird, und von dem ein zweites Ende (4) geschlossen und ausgelegt ist, um vor der ersten Verwendung der Vorrichtung geöffnet zu werden, um eine zweite Öffnung (6) freizugeben, durch die hindurch das Produkt ausgegeben werden kann, wobei die Vorrichtung außerdem einen Einsatz (10) aufweist, der innerhalb des Behälters angeordnet ist, **dadurch gekennzeichnet, dass** den Einsatz eine Sprühöffnung (15) begrenzt, die mit dem Produkt in Verbindung steht und vor der zweiten Öffnung (6) angeordnet ist, wobei der Einsatz (10) konfiguriert ist, um das Produkt vor dem Verschluss der ersten Öffnung (8) von dieser zu isolieren.

2. Vorrichtung (1) nach Anspruch 1, **dadurch gekennzeichnet, dass** ein Abschnitt (11, 12) des Einsatzes (10), der dazu bestimmt ist, das Produkt von der ersten Öffnung (8) zu isolieren, vor ihrem Verschluss in einem axialen Abstand ungleich Null von der Öffnung angeordnet ist.

3. Vorrichtung (1) nach Anspruch 1 oder 2, **dadurch gekennzeichnet, dass** das Sprühloch (15) nach dem Verschluss der ersten Öffnung (8) innerhalb des Behälters (2) in einer axial festen Stellung ist.

4. Vorrichtung (1) nach einem der Ansprüche 1 bis 3, **dadurch gekennzeichnet, dass** das erste Ende (7) des Behälters sich gegenüber dem zweiten (4) entlang einer Längsachse (X) der Vorrichtung befindet.

5. Vorrichtung (1) nach einem der Ansprüche 1 bis 4, **dadurch gekennzeichnet, dass** der Einsatz (10) ein Innenvolumen (20) bildet, das mit dem Sprühloch (15) in Verbindung steht, wobei ein Außenvolumen (9), das mit dem Innenvolumen in Verbindung steht, zwischen dem Einsatz (10) und dem Behälter (2) begrenzt ist.

6. Vorrichtung (1) nach Anspruch 5, **dadurch gekennzeichnet, dass** der Einsatz (10) in Form eines rohrförmigen Elements konfiguriert ist, dessen erstes Ende (11) geschlossen und dessen zweites, dem ersten gegenüberliegendes Ende (13) vom Sprühloch (15) durchquert wird, wobei mindestens ein Fenster (17, 18) in einer Seitenwand (19) des rohrförmigen Elements ausgebildet ist, um die Verbindung zwischen dem Innenvolumen (20) und dem Außenvolumen (9) zu gewährleisten.

7. Vorrichtung (1) nach Anspruch 6, **dadurch gekennzeichnet, dass** die Seitenwand (19) zwei Fenster (17, 18) aufweist, die einander diametral gegenüberliegend auf der Seitenwand angeordnet sind.

8. Vorrichtung (1) nach einem der Ansprüche 1 bis 7, **dadurch gekennzeichnet, dass** die erste Öffnung (8) von einem kegelstumpfförmigen Abschnitt (7) des Behälters (2) mit zusammendrückbaren Wänden begrenzt wird, dessen Querschnitt in Richtung der ersten Öffnung (8) zunimmt.

9. Vorrichtung (1) nach einem der Ansprüche 6 und 8, **dadurch gekennzeichnet, dass** das rohrförmige Element über mindestens einen Teil (11) seiner Höhe, der mit dem kegelstumpfförmigen Abschnitt (7) des Behälters in Eingriff steht, kegelstumpfförmig ist, um sich dicht darauf aufzulegen.

10. Vorrichtung (1) nach Anspruch 9, **dadurch gekennzeichnet, dass** der Einsatz (10) über seine ganze Höhe kegelstumpfförmig ist.

11. Vorrichtung (1) nach einem der Ansprüche 1 bis 10, **dadurch gekennzeichnet, dass** die erste Öffnung (8) von einer Schweißnaht, insbesondere einer Wärme- oder Ultraschall-Schweißnaht (16), oder durch Kleben verschlossen wird.

12. Vorrichtung (1) nach einem der vorhergehenden Ansprüche, **dadurch gekennzeichnet, dass** der Behälter (2) durch Formen, insbesondere durch Extrusionsblasen, erhalten wird, wobei die zweite Öffnung (6) von einem Abschnitt (5) verschlossen wird, der aus einem Stück mit dem Behälter geformt wird abreißbar ist, insbesondere als Reaktion auf eine Verdrehung um die Achse (X) der zweiten Öffnung (6).

13. Vorrichtung (1) nach einem der Ansprüche 1 bis 12, **dadurch gekennzeichnet, dass** der Behälter (2) aus einem thermoplastischen Material geformt wird, insbesondere einem Polyethylen niedriger Dichte.

14. Vorrichtung (1) nach einem der vorhergehenden Ansprüche, **dadurch gekennzeichnet, dass** der Behälter (2) zwischen dem ersten (7) und dem zweiten Ende (4) einen im Wesentlichen kugelförmigen Bereich (3) aufweist.

15. Vorrichtung (1) nach einem der vorhergehenden Ansprüche, **dadurch gekennzeichnet, dass** das Sprühloch (15) in einer Endwand (14) des Einsatzes (10) ausgebildet ist, wobei in eine Innenfläche der Wand (14) mehrere Wirbelkanäle (21, 22, 23) gebohrt sind, die am Sprühloch (15) münden.

16. Verwendung einer Vorrichtung (1) nach einem der vorhergehenden Ansprüche zur Verpackung und zur Ausgabe einer Probedosis eines kosmetischen Produkts, insbesondere eines Parfüms.

17. Verfahren zur Verpackung eines fluiden Produkts, **dadurch gekennzeichnet, dass** es die folgenden Schritte aufweist:
a) Einführen des Produkts in einen Behälter mit zusammendrückbaren Wänden (2) durch eine erste Öffnung (8), die von einem ersten Ende (7) des Behälters gebildet wird, wobei ein zweites Ende (4) des Behälters geschlossen und ausgelegt ist, um vor der ersten Benutzung der Vorrichtung geöffnet zu werden, um eine zweite Öffnung (6) freizugeben, durch die hindurch das Produkt ausgegeben werden kann;
b) Einführen eines Einsatzes (10) durch die erste Öffnung (8), der ein Sprühloch (15) begrenzt, das mit dem Produkt im Inneren des Behälters in Verbindung steht und vor der zweiten Öffnung (6) angeordnet ist, wobei der Einsatz (10) so konfiguriert ist, dass er das Produkt vor dem Verschließen der ersten Öffnung (8) von dieser isoliert; und
c) dichtes Verschließen der ersten Öffnung (8).
